# FASCICULE DE BREVET EUROPEEN

(11) **EP 3 002 063 B1**
(45) Date de publication et mention de la délivrance du brevet: **12.04.2017**
(21) Numéro de dépôt: 15178266.1
(22) Date de dépôt: 24.07.2015
(51) Int. Cl.: B05B 11/00

(54) **FLACON RECHARGEABLE DE DISTRIBUTION D'UN PRODUIT FLUIDE**
NACHFÜLLBARES SPRÜHFLÄSCHCHEN ZUR VERTEILUNG EINES FLÜSSIGPRODUKTS
REFILLABLE VIAL FOR DISPENSING A FLUID PRODUCT

(30) Priorité: 30.09.2014 FR 1459297
(43) Date de publication de la demande: 06.04.2016
(73) Titulaire: Albéa le Tréport, 76470 Le Tréport (FR)
(72) Inventeur: LASNIER, Jacky, 76480 Sainte-Marguerite-sur-Duclair (FR); ROOSEL, Thomas, 76510 Notre Dame d'Aliermont (FR)
(74) Mandataire: Gevers & Orès

(56) Documents cités:
- EP-A1- 2 708 286
- FR-A1- 2 867 761

## Description

L'invention concerne un flacon remplissable de distribution d'un produit fluide, ainsi qu'un ensemble comprenant un tel flacon et une source de produit destinée au remplissage dudit flacon.

En particulier, le flacon remplissable permet la distribution d'un produit liquide, par exemple d'un produit cosmétique de soin, de maquillage ou de parfumage, ou d'un produit pharmaceutique.

Le flacon remplissable comprend un corps dans lequel un réservoir de conditionnement du produit est formé, ainsi qu'un dispositif de distribution du produit conditionné qui est monté de façon étanche sur ledit corps. En particulier, le dispositif de distribution peut comprendre des moyens de prélèvement sous la forme d'une pompe à actionnement manuel qui est alimentée en produit conditionné, ladite pompe étant agencée pour distribuer le produit sous pression, par exemple sous la forme d'un aérosol. En variante, le dispositif de distribution peut comprendre des moyens d'application du produit, par exemple sous la forme d'une bille.

Dans un exemple d'application, les flacons remplissables selon l'invention permettent la distribution d'échantillons de produit, notamment pour un volume de produit conditionné dans le réservoir qui est compris entre 1 et 10 ml. En particulier, les échantillons ainsi distribués peuvent permettre à un client de tester le produit, les flacons étant alors qualifiés de flacons testeurs d'échantillons. En variante, les flacons peuvent être dits « de sac » en ce qu'ils permettent de transporter facilement un volume réduit de produit, par opposition à des flacons de contenance supérieure qui sont en général lourds et encombrants car cossus.

Dans ces applications, par exemple pour des raisons logistiques, de praticité ou encore environnementales de recyclage, il peut être souhaitable de pouvoir recharger le réservoir en produit à partir d'une source dudit produit. En effet, il est peu pratique pour un utilisateur d'effectuer le remplissage du réservoir à l'aide d'un petit entonnoir et peu écologique de jeter un flacon vide pour le remplacer par un plein constituant recharge.

Des flacons remplissables sont déjà proposés à la vente, dans lesquels le corps est équipé d'une soupape de remplissage du réservoir qui est agencée pour permettre la mise en communication d'une source de produit avec ledit réservoir en vue de son remplissage.

Le document EP-2 708 286 décrit un tel flacon remplissable dans lequel la soupape comprend un conduit de communication entre la source et le réservoir, ledit conduit présentant un siège équipé d'un clapet qui est mobile relativement audit siège entre une position de fermeture étanche et une position d'ouverture dudit conduit sous l'effet de la gravité qui est induite par le positionnement du flacon respectivement dans une position droite et dans une position retournée.

Cette solution ne donne pas entièrement satisfaction en ce que le conduit de la soupape débouche dans le réservoir par l'intermédiaire d'un passage qui, étant formé à l'interface entre le clapet et le siège, est de petite dimension et symétrique. Il en résulte une possible retenue de produit par capillarité dans le passage, ce qui rend incertain l'amorçage de l'écoulement par gravité lors du remplissage du flacon, nécessitant notamment de secouer ledit flacon après retournement.

L'invention vise à perfectionner l'art antérieur en proposant notamment un flacon dans lequel l'amorçage du remplissage est fiabilisé, et ce tout en garantissant une bonne étanchéité et un bon fonctionnement de la soupape, notamment au niveau du guidage du clapet entre ses positions de fermeture et d'ouverture.

A cet effet, selon un premier aspect, l'invention propose un flacon remplissable de distribution d'un produit fluide comprenant un corps dans lequel un réservoir destiné au conditionnement dudit produit est formé, ledit flacon comprenant un dispositif de distribution dudit produit conditionné qui est monté de façon étanche sur ledit corps, ledit flacon étant équipé d'une soupape de remplissage du réservoir qui est agencée pour permettre la mise en communication d'une source de produit avec ledit réservoir en vue de son remplissage, ladite soupape comprenant un conduit de communication entre ladite source et ledit réservoir, ledit conduit présentant un siège équipé d'un clapet qui est mobile relativement audit siège entre une position de fermeture étanche et une position d'ouverture dudit conduit lorsque le flacon est dans une position retournée, la soupape présentant un manchon supérieur dans lequel le clapet est monté mobile en formant à l'intérieur dudit manchon une portion aval du conduit qui débouche dans le réservoir par l'intermédiaire d'un passage, ledit manchon supérieur présentant une géométrie cylindrique de révolution dans laquelle est formée une échancrure qui est agencée pour que le passage soit dissymétrique.

Selon un deuxième aspect, l'invention propose un ensemble comprenant un tel flacon remplissable et une source de produit destinée au remplissage dudit flacon remplissable, ladite source comprenant un réservoir de produit qui est équipé d'un socle agencé pour permettre la connexion étanche de la soupape de remplissage sur le réservoir source en mettant le conduit en communication avec ledit réservoir.

D'autres objets et avantages de l'invention apparaîtront dans la description qui suit, faite en référence aux figures annexées, dans lesquelles :
- les figures 1 sont des représentations partielles d'un flacon remplissable selon un mode de réalisation de l'invention, respectivement en coupe longitudinale (figure 1a) et en perspective coupée (figure 1b) ;
- les figures 2 sont des représentations en vue de face (figure 2a) et en perspective (figure 2b) montrant la douille du flacon de la figure 1 ;
- la figure 3 est une représentation partielle en perspective vue de dessous du flacon des figures 1 montrant la soupape de remplissage ;
- les figures 4 sont des représentations partielles du socle d'une source de produit formant un ensemble avec le flacon de la figure 1, respectivement en perspective vue de dessus (figure 4a) et en perspective coupée (figure 4b) ;
- les figures 5 sont des représentations partielles et en coupe longitudinale de la connexion du flacon remplissable de la figure 1 sur la source des figures 4, respectivement en position droite de fermeture étanche (figure 5a) et en position retournée d'ouverture du passage en vue du remplissage (figure 5b).

Dans la description, les termes de positionnement dans l'espace sont pris en référence à la position droite du flacon remplissable telle que représentée en particulier sur les figures 1 et 5a.

En relation avec les figures, on décrit ci-dessous un flacon remplissable destiné à contenir un produit fluide en vue de sa distribution. Dans des exemples particuliers, le produit peut être liquide, notamment un produit cosmétique de soin, de maquillage ou de parfumage, ou un produit pharmaceutique.

Le flacon remplissable comprend un corps 1 dans lequel un réservoir 2 de conditionnement du produit est formé. Selon une application particulière, le réservoir 2 peut avoir une contenance comprise entre 1 et 10 ml de sorte à permettre la distribution d'échantillons de produit.

Dans les modes de réalisation représentés, le corps 1 est rigide, notamment en présentant une rigidité suffisante pour que le volume du réservoir 2 demeure sensiblement constant, même si la pression interne varie. Le corps 1 peut être monobloc, par exemple réalisé par injection-soufflage ou extrusion-soufflage, ou en plusieurs parties injectées puis assemblées, par exemple par soudure ultra-sons, ou par laser, ou par friction rotative, en matière plastique rigide, en métal, par exemple en aluminium, ou en verre.

Le flacon comprend un dispositif (non représenté) de distribution du produit conditionné qui est monté de façon étanche dans le corps 1. En particulier, le dispositif de distribution peut comprendre une pompe actionnée manuellement au moyen d'un bouton poussoir, ladite pompe étant alimentée avec le produit par l'intermédiaire d'un tube plongeur 3 qui est disposé dans le réservoir 2.

Toutefois, l'invention n'est pas limitée à un mode de distribution du produit. En particulier, d'autres types de moyens de prélèvement du produit dans le réservoir 2 peuvent être envisagés. Le dispositif de distribution peut également comprendre des moyens d'application du produit, par exemple sous la forme d'une bille.

Le flacon est équipé d'une soupape 4 de remplissage du réservoir 2 qui est agencée pour permettre la mise en communication d'une source 6 de produit avec ledit réservoir en vue de son remplissage. En relation avec les figures, le corps 1 présente une ouverture inférieure 1a qui est équipée de la soupape 4 de remplissage, ainsi qu'une ouverture supérieure dans laquelle est monté le dispositif de distribution, par exemple par l'intermédiaire d'une frette.

L'ouverture inférieure 1a est formée dans le fond du corps 1 et la soupape 4 de remplissage présente une douille 5 avec un manchon inférieur 5a qui s'étend axialement de façon périphérique sous ladite ouverture. Ainsi, on forme un conduit 7 de communication entre la source de produit et le réservoir 2, une portion amont dudit conduit s'étendant dans le manchon inférieur 5a. Sur les figures, la douille 5 est rapportée sous le corps 1, mais elle pourrait également être formée d'une seule pièce avec lui.

Le conduit 7 de communication présente un siège 8 équipé d'un clapet 9 qui est mobile relativement audit siège entre une position de fermeture étanche et une position d'ouverture dudit conduit lorsque le flacon est dans une position retournée (figure 5b). En particulier, le siège 8 est formé sur une extrémité supérieure du manchon inférieur 5a, le clapet 9 étant mobile en translation axiale entre ses positions de fermeture et d'ouverture.

De façon avantageuse, le clapet 9 est agencé pour être mobile entre ses positions de fermeture et d'ouverture sous l'effet de la gravité qui est induite par le positionnement du flacon remplissable respectivement dans une position droite (figure 5a) et dans une position retournée (figure 5b). Ainsi, le remplissage s'effectue par simple écoulement gravitationnel au travers du conduit 7 entre la source 6 de produit et le réservoir 2 à remplir, le remplissage pouvant être réalisé par une gestuelle simple de montage du flacon remplissable en position droite sur la source 6 de produit suivi d'un retournement de l'ensemble flacon remplissable - source de produit 6.

En variante, le clapet 9 peut être agencé pour être déplacé en position d'ouverture sous l'effet d'une action supplémentaire de l'utilisateur, par exemple en actionnant le déplacement du clapet 9, afin de permettre l'écoulement par gravité du produit lorsque le flacon est en position retournée.

Dans le mode de réalisation représenté, la position droite correspond à la position normale d'utilisation du flacon remplissable, dans laquelle le dispositif de distribution est disposé vers le haut. En variante, le flacon remplissable en position droite peut être orienté différemment, pourvu que le clapet 9 y soit en position de fermeture sous l'effet de la gravité.

Le flacon remplissable en position droite peut être monté et connecté sur la source 6 de produit sans induire de transfert de produit, en particulier du fait de l'absence de mise en pression dudit produit. Ensuite, la position retournée correspond à une rotation de l'ensemble flacon remplissable - source de produit 6 pour disposer ladite source au-dessus du réservoir 2 afin d'induire le remplissage par écoulement. Sur les figures 5, la rotation est de 180° mais elle pourrait présenter un angle différent, pourvu qu'il soit suffisant pour ouvrir le clapet 9 sous l'effet de la gravité.

Après remplissage, l'ensemble flacon remplissable - source de produit 6 est remis en position initiale avant de déconnecter ledit flacon pour pouvoir l'utiliser ultérieurement. En particulier, ce retournement induit la fermeture du clapet 9 sous l'effet de la gravité.

En relation avec les figures, le clapet 9 comprend une portée annulaire 10 qui, en position de fermeture, vient en appui étanche sur une portée complémentaire 11 du siège 8 (figures 1 et 5a), ladite portée en position d'ouverture étant disposée à distance de ladite portée complémentaire (figure 5b).

Par ailleurs, le clapet 9 est équipé d'un lest 12 dont le poids est suffisant pour déplacer ledit clapet entre ses positions d'ouverture et de fermeture. En particulier, le lest 12 induit un effort de plaquage étanche de la portée annulaire 10 sur la portée complémentaire 11 et garantit le décollement desdites portées lors du retournement.

Le clapet 9 comprend une cage périphérique 13 sous laquelle la portée annulaire 10 est formée, un lest 12 rapporté, par exemple à base de métal, étant fixé dans ladite cage. En variante, le lest 12 peut être intégré au clapet 9, notamment en réalisant ledit clapet à base d'un matériau de densité importante, par exemple d'un polymère chargé de particules métalliques ou directement en matériau métallique.

Par ailleurs, l'interface entre la portée annulaire 10 et la portée complémentaire 11 est équipée d'un joint 14 pour assurer l'étanchéité du clapet 9 en position fermée. En relation avec les figures, le clapet 9 comprend une jupe inférieure 15 qui s'étend axialement depuis la portée annulaire 10 et sur la périphérie extérieure de laquelle est monté le joint d'étanchéité 14, afin d'être interposé entre les portées 10, 11.

Le clapet 9 comprend une tige inférieure 16 qui s'étend sous la cage 13. Dans le mode de réalisation représenté, l'extrémité supérieure 16a de la tige 16 est encliquetée dans un orifice inférieur de la cage 13, mais ladite tige pourrait être formée d'une seule pièce avec ladite cage.

La tige 16 est montée coulissante dans un tube 17 solidaire du manchon inférieur 5a, ladite tige et ledit tube étant agencés pour définir la fin de course de déplacement du clapet 9 en position d'ouverture. Pour ce faire, la tige 16 est équipée d'un embout 16b qui coopère avec un bord inférieur 18 du tube 17 pour former une butée basse de fin de course. Dans le mode de réalisation représenté, l'embout 16b est intégré à la tige 16. En variante, l'embout 16b peut être rapporté sur la tige 16.

Par ailleurs, la cage 13 est équipée d'un couvercle 19 qui permet d'isoler le lest 12 du contact avec le produit conditionné dans le réservoir 2. En outre, le couvercle 19 forme une cloche 20 qui est solidaire du clapet 9 en étant disposée dans le réservoir 2, ladite cloche étant agencée pour, en position droite (figures 1 et 5a), être en communication avec ledit réservoir et, en position retournée (figure 5b), être isolée dudit réservoir pour ne pas être remplie par le produit provenant de la source 6.

Ainsi, lors du vidage du réservoir 2, on forme un volume d'air qui, lors du retournement, est retenu dans la cloche 20 pour être libéré dans ledit réservoir lors de la remise en position droite, ce qui permet de garantir la présence d'un ciel d'air dans ledit réservoir après son remplissage. En particulier, le ciel d'air autorise l'expansion du produit lors d'une élévation de température sans dépasser la pression admissible dans le réservoir 2.

Le couvercle 19 présente une paroi périphérique axiale 19a qui s'étend sur une paroi inférieure radiale 19b, la cloche 20 étant formée à l'intérieur desdites parois pour former un volume de rétention qui est ouvert en partie supérieure. En particulier, les parois 19a, 19b sont agencées pour que le volume de rétention en position retournée ne soit pas en communication d'écoulement avec le conduit 7.

Le tube 17 est monté dans le manchon inférieur 5a par l'intermédiaire d'au moins une nervure 21. En particulier, trois nervures 21 peuvent être prévues pour former trois ouvertures dans le conduit de communication.

La douille 5 présente en outre un manchon supérieur 5b dans lequel le clapet 9 est monté mobile en formant à l'intérieur dudit manchon supérieur une portion aval du conduit 7 qui débouche dans le réservoir 2 par l'intermédiaire d'un passage 22. En relation avec les figures, le manchon supérieur 5b s'étend axialement depuis l'extrémité supérieure du manchon inférieur 5a où est formé le siège 8, le passage 22 étant formé à l'interface entre la cage périphérique 13 du clapet 9 et la paroi intérieure dudit manchon supérieur 5b, et donc en aval de l'interface entre le clapet 9 et le siège 8.

Dans le mode de réalisation représenté, le manchon supérieur 5b est formé en une seule pièce avec le manchon inférieur 5a, la douille 5 étant montée dans l'ouverture inférieure 1a de manière à ce que le manchon inférieur 5a s'étende axialement sous ladite ouverture, le manchon supérieur 5b s'étendant axialement dans ledit corps depuis ladite ouverture. En particulier, le manchon supérieur 5b présente une paroi extérieure qui est disposée en contact serrant contre la paroi intérieure du corps 1, ladite paroi extérieure présentant en outre une gorge dans laquelle la périphérie de l'ouverture inférieure 1a est encliquetée.

En variante, le manchon supérieur 5b et le manchon inférieur 5a peuvent être réalisés en deux pièces différentes, la douille 5 étant notamment formée par assemblage desdits pièces avant son montage dans l'ouverture inférieure 1a.

Le manchon supérieur 5b présente une géométrie cylindrique de révolution dans laquelle est formée une échancrure 23 qui est agencée pour que le passage 22 soit dissymétrique. En particulier, l'échancrure 23 forme dans le manchon supérieur 5b des bords supérieur 23a et inférieur 23b qui s'étendent depuis le siège 8 suivant une distance axiale respectivement maximale et minimale.

Ainsi, lorsque le clapet 9 est en position d'ouverture (figure 5b), l'échancrure 23 permet d'ouvrir le passage 22 sur une section de dimensions maximales au niveau du bord inférieur 23b, ce qui permet, à ce niveau, de rompre le phénomène de capillarité à l'interface entre le clapet 9 et le manchon supérieur 5b, et donc de faciliter l'amorçage de l'écoulement de produit lors du remplissage du réservoir 2.

Par ailleurs, la présence du bord supérieur 23a permet d'assurer correctement le guidage du clapet 9 entre ses positions de fermeture et d'ouverture, notamment en limitant les débattements radiaux dudit clapet lorsque le flacon est basculé dans l'une ou l'autre des positions droite et retournée, de tels débattements pouvant s'avérer néfastes tant pour l'ouverture du clapet 9, et donc le remplissage du réservoir 2, que pour sa fermeture.

Dans le mode de réalisation représenté, l'échancrure 23 est formée par une rampe hélicoïdale circulaire 24 qui s'étend entre les bords supérieur 23a et inférieur 23b du manchon supérieur 5b, un pan 25 reliant axialement lesdits bords.

Ainsi, le long de l'échancrure 23, les dimensions axiales du manchon supérieur 5b varient de façon progressive entre la dimension maximale du bord supérieur 23a et la dimension minimale du bord inférieur 23b, ce qui permet à la fois de limiter la capillarité à l'interface clapet 9 / manchon supérieur 5b et d'assurer le guidage axial dudit clapet sur une plus grande dimension.

Selon un mode de réalisation particulièrement avantageux, la rampe hélicoïdale 24 s'étend angulairement sur une course comprise entre 350° et 370°. En particulier, de bons résultats ont été obtenus en étendant la rampe 24 sur une course angulaire différente de 360°, ce qui permet d'incliner axialement le pan 25.

Par ailleurs, la paroi intérieure du manchon supérieur 5b est équipée de godrons 26 pour le guidage du déplacement du clapet 9 à l'intérieur dudit manchon, lesdits godrons étant répartis angulairement sur toute ladite paroi intérieure et présentant chacun une dimension axiale qui est sensiblement égale à la dimension axiale locale au niveau de leur position angulaire sur ladite paroi intérieure.

La source 6 de produit comprend un réservoir 27 de produit, notamment formé à l'intérieur d'un flacon 27a de contenance supérieure à celle du flacon remplissable. Selon une autre réalisation, le réservoir source est formé à l'intérieur d'une poche souple qui peut être remplie de produit sans air ni gaz pour la bonne conservation dudit produit.

Le réservoir source 27 est équipé d'un socle 28 qui est agencé pour permettre la connexion étanche de la soupape 4 de remplissage sur ledit réservoir source en mettant le conduit 7 en communication avec lui. Pour ce faire, la soupape 4 de remplissage est équipée d'un dispositif de connexion étanche du flacon sur la source 6 de produit, le socle 28 étant équipé d'un dispositif de connexion qui est complémentaire à celui de la soupape 4 de remplissage.

Sur les figures, le socle 28 comprend un collet 29 de montage sur le col 30 du flacon source 27a, ledit collet étant fixé sur ledit col au moyen d'une frette 31. Le collet 29 présente une ouverture supérieure 32 qui est surmontée par un manchon 33 s'étendant axialement de façon périphérique. Par ailleurs, un joint d'étanchéité annulaire 34 est interposé entre le manchon 33 et le col 30.

De façon avantageuse, le socle 28 est dépourvu de moyen de mise sous pression du produit de remplissage. Ainsi, le flacon 27a ne peut pas être détourné de son rôle de source puisque sans gaz propulseur ni pression interne. En particulier, le manchon 33 peut être pourvu d'un capuchon de fermeture de l'ouverture 32 entre deux remplissages.

Le manchon inférieur 5a de la soupape 4 de remplissage est agencé pour pouvoir être connecté de façon étanche sur la source 6 afin d'effectuer le remplissage en alimentant la partie amont du conduit 7 en produit provenant de ladite source.

Pour ce faire, le manchon inférieur 5a est agencé pour pouvoir coulisser axialement par rapport au socle 28. En particulier, les manchons 5a, 33 sont annulaires, le diamètre extérieur du manchon inférieur 5a étant légèrement inférieur au diamètre intérieur du manchon 33 afin de permettre un montage axial sans jeu du flacon remplissable sur la source 6 de produit.

En outre, le manchon inférieur 5a est légèrement tronconique et peut présenter un chanfrein inférieur afin d'assurer un serrage radial étanche lors du coulissement axial dudit manchon inférieur dans le manchon 33. Par ailleurs, la douille 5 comprend une couronne annulaire 5c sur laquelle l'extrémité supérieure du manchon 33 vient en butée axiale en fin de coulissement.

Pour fiabiliser l'étanchéité de la soupape 4, le clapet 9 est équipé d'un dispositif 35 de contrainte élastique de l'étanchéité en position de fermeture, ledit dispositif étant agencé pour pouvoir être désaccouplé du clapet 9 afin de libérer le déplacement ultérieur dudit clapet entre ses positions de fermeture et d'ouverture.

En particulier, le dispositif 35 de contrainte permet d'assurer une étanchéité statique de la soupape 4 entre deux remplissages du flacon, ladite étanchéité statique étant rompue par le désaccouplement sans agir sur le clapet 9, notamment sans actionner son déplacement.

De façon avantageuse, le dispositif 35 de contrainte est agencé pour être désaccouplé du clapet 9 par connexion étanche du flacon remplissable sur la source 6 de produit. Ainsi, pour pouvoir remplir le flacon, l'utilisateur n'a qu'à connecter la soupape 4 à la source 6 de produit, et ce sans effectuer d'action supplémentaire pour désaccoupler le dispositif 35 de contrainte, ce qui constitue une gestuelle particulièrement simple et intuitive.

En relation avec les figures, le dispositif 35 de contrainte comprend un moyen ressort 36 exerçant un effort de plaquage du clapet 9 sur le siège 8 en position de fermeture, ainsi qu'une bague d'appui 37 par l'intermédiaire de laquelle ledit moyen ressort est accouplé au clapet 9. En particulier, la bague d'appui 37 est déplaçable par rapport au clapet 9 d'une position active, dans laquelle le clapet 9 est contraint par le moyen ressort 36 en position de fermeture, vers une position inactive, dans laquelle le déplacement du clapet 9 est libéré de l'action dudit moyen ressort.

Dans le mode de réalisation représenté, le moyen ressort 36 est formé d'un ressort hélicoïdal monté autour de la tige 16 du clapet 9 en étant interposé en contrainte entre le tube 17 du manchon inférieur 5a et la bague d'appui 37.

La bague d'appui 37 comprend une paroi inférieure 38 qui vient en appui sur l'embout 16b de la tige 16 lorsque ladite bague est en position active, ainsi qu'une paroi supérieure 39 qui vient en appui sur le bord inférieur 18 du tube lorsque ladite bague est déplacée vers la position inactive.

Ainsi, dans la mesure où l'embout 16b et le bord inférieur 18 définissent ensemble la butée de fin de course du déplacement du clapet 9 en position d'ouverture, la bague 37 est déplacée entre ses positions active et inactive sur une course de déplacement qui équivaut à la course de déplacement du clapet 9 entre ses positions de fermeture et d'ouverture.

Pour permettre son déplacement, la bague 37 présente une couronne intérieure 37a qui est montée coulissante autour de la tige 16. En particulier, la couronne intérieure 37a présente une empreinte 40 formée sur la paroi supérieure 39 dans laquelle l'extrémité inférieure du moyen ressort 36 est disposée en appui.

Par ailleurs, l'extrémité supérieure 36 du moyen ressort est disposée en appui contre un bord supérieur 41 formé à l'intérieur du tube 17, les dimensions dudit tube et de l'empreinte 40 étant agencées pour que le bord inférieur 18 dudit tube vienne en appui sur la paroi supérieure 39 en entourant ladite empreinte lorsque la bague 37 est déplacée vers la position inactive. Ainsi, dans la position inactive, le moyen ressort 36 est contraint en étant emprisonné dans un logement fermé, ce qui permet de l'isoler du produit qui passe dans le conduit 7 lors du remplissage du flacon.

La bague d'appui 37 comprend en outre une couronne extérieure 37b qui est montée coulissante dans le manchon inférieur 5a, la couronne intérieure 37a étant montée dans ladite couronne extérieure par l'intermédiaire d'au moins une nervure 37c. En relation avec les figures 1 b et 3, trois nervures 37c sont prévues à cet effet pour former trois ouvertures dans le conduit de communication.

Par ailleurs, le manchon 33 de la source 6 de produit présente des doigts 42 qui sont agencés pour prendre appui sur la couronne extérieure 37b afin de déplacer axialement la bague 37 en position inactive lors de la connexion étanche du flacon à la source 6 de produit.

Dans le mode de réalisation représenté, le manchon 33 comprend un rebord annulaire 43 qui s'étend radialement depuis sa paroi intérieure, trois doigts 42 étant répartis angulairement sur l'extrémité libre dudit rebord annulaire.

En outre, les dimensions du manchon inférieur 5a et des doigts 42 sont agencés pour permettre audit manchon inférieur de venir en appui axial contre le rebord 43 et d'être disposé en contact serrant entre lesdits doigts et la paroi intérieure du manchon 33 lors de la connexion étanche, afin d'améliorer l'étanchéité de ladite connexion.

## Revendications

1. Flacon remplissable de distribution d'un produit fluide comprenant un corps (1) dans lequel un réservoir (2) destiné au conditionnement dudit produit est formé, ledit flacon comprenant un dispositif de distribution dudit produit conditionné qui est monté de façon étanche sur ledit corps, ledit flacon étant équipé d'une soupape (4) de remplissage du réservoir (2) qui est agencée pour permettre la mise en communication d'une source (6) de produit avec ledit réservoir en vue de son remplissage, ladite soupape comprenant un conduit (7) de communication entre ladite source et ledit réservoir, ledit conduit présentant un siège (8) équipé d'un clapet (9) qui est mobile relativement audit siège entre une position de fermeture étanche et une position d'ouverture dudit conduit lorsque le flacon est dans une position retournée, la soupape (4) présentant un manchon supérieur (5b) dans lequel le clapet (9) est monté mobile en formant à l'intérieur dudit manchon une portion aval du conduit (7) qui débouche dans le réservoir (2) par l'intermédiaire d'un passage (22), ledit flacon étant **caractérisé en ce que** ledit manchon supérieur présente une géométrie cylindrique de révolution dans laquelle est formée une échancrure (23) qui est agencée pour que le passage (22) soit dissymétrique.

2. Flacon remplissable selon la revendication 1, **caractérisé en ce que** le clapet (9) est agencé pour être mobile entre ses positions de fermeture et d'ouverture sous l'effet de la gravité qui est induite par le positionnement du flacon respectivement dans une position droite et dans une position retournée.

3. Flacon remplissable selon l'une des revendications 1 ou 2, **caractérisé en ce que** l'échancrure (23) est formée par une rampe hélicoïdale circulaire (24) qui s'étend entre les bords supérieur (23a) et inférieur (23b) du manchon (5b), un pan (25) reliant axialement lesdits bords.

4. Flacon remplissable selon la revendication 3, **caractérisé en ce que** la rampe hélicoïdale (24) s'étend angulairement sur une course comprise entre 350° et 370° en étant différente de 360° afin que le pan (25) soit incliné axialement.

5. Flacon remplissable selon l'une quelconque des revendications 1 à 4, **caractérisé en ce que** le manchon supérieur (5b) surmonte le siège (8), le passage (22) étant formé à l'interface entre la périphérie du clapet (9) et la paroi intérieure du manchon (5b).

6. Flacon remplissable selon l'une quelconque des revendications 1 à 5, **caractérisé en ce que** le manchon supérieur (5b) est équipé de godrons (26) de guidage du déplacement du clapet (9) à l'intérieur dudit manchon.

7. Flacon remplissable selon l'une quelconque des revendications 1 à 6, **caractérisé en ce que** le clapet (9) comprend une cage périphérique (13) sous laquelle est formée une portée annulaire (10) qui, en position de fermeture, vient en appui étanche sur une portée complémentaire (11) du siège (8), ladite portée en position d'ouverture étant disposée à distance de ladite portée complémentaire.

8. Flacon remplissable selon la revendication 7, **caractérisé en ce que** l'interface entre la portée annulaire (10) et la portée complémentaire (11) est équipée d'un joint d'étanchéité (14).

9. Flacon remplissable selon l'une quelconque des revendications 1 à 8, **caractérisé en ce que** la soupape (4) présente un manchon inférieur (5a) dans lequel est formé une partie amont du conduit (7), ledit manchon étant agencé pour pouvoir être connecté de façon étanche sur la source (6) afin d'effectuer le remplissage en alimentant ladite partie amont du conduit en produit provenant de la source (6).

10. Flacon remplissable selon l'une quelconque des revendications 2 à 9, **caractérisé en ce que** le clapet (9) est équipé d'un lest (12) dont le poids est suffisant pour déplacer ledit clapet entre ses positions d'ouverture et de fermeture.

11. Flacon remplissable selon l'une quelconque des revendications 1 à 10, **caractérisé en ce que** le clapet (9) comprend une tige inférieure (16) qui est montée coulissante dans un tube (17) du conduit (7) en définissant la fin de course de déplacement du clapet (9) en position d'ouverture.

12. Flacon selon l'une quelconque des revendications précédentes, **caractérisé en ce que** le clapet (9) est équipé d'un dispositif (35) de contrainte élastique de l'étanchéité en position de fermeture, ledit dispositif étant agencé pour pouvoir être désaccouplé du clapet (9) afin de libérer le déplacement ultérieur dudit clapet entre ses positions de fermeture et d'ouverture.

13. Ensemble comprenant un flacon remplissable selon l'une quelconque des revendications 1 à 12 et une source (6) de produit destinée au remplissage dudit flacon remplissable, ladite source comprenant un réservoir (27) de produit qui est équipé d'un socle (28) agencé pour permettre la connexion étanche de la soupape de remplissage (4) sur le réservoir source (27) en mettant le conduit (7) en communication avec ledit réservoir.

14. Ensemble selon la revendication 13 lorsqu'elle dépend de la revendication 9, **caractérisé en ce que** le manchon inférieur (5a) est agencé pour pouvoir coulisser axialement par rapport à un manchon (33) du socle (28) afin de permettre le montage et l'immobilisation du flacon remplissable en position connectée sur le réservoir source (27).

## Patentansprüche

1. Nachfüllbares Fläschchen zur Verteilung eines Flüssigprodukts, umfassend einen Körper (1), in dem ein Behälter (2) für die Verpackung des Produkts gebildet ist, wobei das Fläschchen eine Vorrichtung zur Verteilung des verpackten Produkts umfasst, die auf dichte Weise auf dem Körper montiert ist, wobei das Fläschchen mit einem Ventil (4) zum Füllen des Behälters (2) ausgestattet ist, der angeordnet ist, um den Aufbau einer Kommunikation einer Quelle (6) des Produkts mit dem Behälter für seine Füllung zu ermöglichen, wobei das Ventil einen Kanal (7) zur Kommunikation zwischen der Quelle und dem Behälter umfasst, wobei der Kanal einen Sitz (8) aufweist, der mit einer Klappe (9) ausgestattet ist, die mit Bezug auf den Sitz zwischen einer dichten Verschlussposition und einer Öffnungsposition des Kanals beweglich ist, wenn sich das Fläschchen in einer umgekehrten Position befindet, wobei das Ventil (4) eine obere Hülse (5b) aufweist, in der die Klappe (9) beweglich montiert ist und im Inneren der Hülse einen nachgelagerten Abschnitt des Kanals (7) bildet, der mit Hilfe eines Durchgangs (22) in den Behälter (2) mündet, wobei das Fläschchen **dadurch gekennzeichnet ist, dass** die obere Hülse eine zylindrische Rotationsgeometrie aufweist, in der eine Aussparung (23) gebildet ist, die derart angeordnet ist, dass der Durchgang (22) asymmetrisch ist.

2. Nachfüllbares Fläschchen nach Anspruch 1, **dadurch gekennzeichnet, dass** die Klappe (9) so angeordnet ist, dass sie beweglich zwischen ihrer Verschluss- und Öffnungsposition unter der Einwirkung der Schwerkraft ist, die durch die Positionierung des Fläschchens in einer aufrechten bzw. in einer umgekehrten Position induziert wird.

3. Nachfüllbares Fläschchen nach einem der Ansprüche 1 oder 2, **dadurch gekennzeichnet, dass** die Aussparung (23) durch eine runde schraubenförmige Rampe (24) gebildet ist, die sich zwischen dem oberen (23a) und dem unteren (23b) Rand der Hülse (5b) erstreckt, wobei eine Seitenkante (25) die Ränder axial verbindet.

4. Nachfüllbares Fläschchen nach Anspruch 3, **dadurch gekennzeichnet, dass** sich die schraubenförmige Rampe (24) winklig über einen Hub erstreckt, der zwischen 350° und 370° liegt und verschieden von 360° ist, damit die Seitenkante (25) axial geneigt ist.

5. Nachfüllbares Fläschchen nach einem der Ansprüche 1 bis 4, **dadurch gekennzeichnet, dass** die obere Hülse (5b) über den Sitz (8) ragt, wobei der Durchgang (22) an der Schnittstelle zwischen dem Umfang der Klappe (9) und der Innenwand der Hülse (5b) gebildet ist.

6. Nachfüllbares Fläschchen nach einem der Ansprüche 1 bis 5, **dadurch gekennzeichnet, dass** die obere Hülse (5b) mit Rippen (26) zur Führung der Verschiebung der Klappe (9) im Inneren der Hülse ausgestattet ist.

7. Nachfüllbares Fläschchen nach einem der Ansprüche 1 bis 6, **dadurch gekennzeichnet, dass** die Klappe (9) einen umlaufenden Käfig (13) aufweist, unter dem ein ringförmiges Lager (10) gebildet ist, die in der Verschlussposition dicht auf einem komplementären Lager (11) des Sitzes (8) aufliegt, wobei das Lager in der Öffnungsposition in einem Abstand vom komplementären Lager angeordnet ist.

8. Nachfüllbares Fläschchen nach Anspruch 7, **dadurch gekennzeichnet, dass** die Schnittstelle zwischen dem ringförmigen Lager (10) und dem komplementären Lager (11) mit einer Dichtung (14) ausgestattet ist.

9. Nachfüllbares Fläschchen nach einem der Ansprüche 1 bis 8, **dadurch gekennzeichnet, dass** das Ventil (4) eine untere Hülse (5a) aufweist, in der ein vorgelagerter Teil des Kanals (7) gebildet ist, wobei die Hülse angeordnet ist, um auf dichte Weise auf der Quelle (6) verbunden sein zu können, um die Füllung durchführen zu können, indem der vorgelagerte Teil des Kanals mit Produkt aus der Quelle (6) versorgt wird.

10. Nachfüllbares Fläschchen nach Anspruch 2 bis 9, **dadurch gekennzeichnet, dass** die Klappe (9) mit einem Gegengewicht (12) ausgestattet ist, dessen Gewicht ausreichend ist, um die Klappe zwischen ihrer Öffnungs- und Verschlussposition zu verschieben.

11. Nachfüllbares Fläschchen nach Anspruch 1 bis 10, **dadurch gekennzeichnet, dass** die Klappe (9) einen unteren Schaft (16) umfasst, der gleitend in einem Rohr (17) des Kanals (7) montiert ist, und den Endanschlag der Verschiebung der Klappe (9) in der Öffnungsposition definiert.

12. Fläschchen nach einem der vorhergehenden Ansprüche, **dadurch gekennzeichnet, dass** die Klappe (9) mit einer Vorrichtung (35) zur elastischen Spannung der Dichtigkeit in der Verschlussposition ausgestattet ist, wobei die Vorrichtung angeordnet ist, um von der Klappe (9) entkoppelt werden zu können, um die weitere Verschiebung der Klappe zwischen ihrer Verschluss- und Öffnungsposition freizusetzen.

13. Einheit, umfassend ein nachfüllbares Fläschchen nach einem der Ansprüche 1 bis 12 und einer Quelle (6) des Produkts, die für die Füllung des nachfüllbaren Fläschchens ausgelegt ist, wobei die Quelle einen Behälter (27) des Produkts umfasst, der mit einem Sockel (28) ausgestattet ist, der angeordnet ist, um die dichte Verbindung des Füllventils (4) auf dem Quellbehälter (27) zu ermöglichen, indem der Kanal (7) mit dem Behälter in Kommunikation gebracht wird.

14. Einheit nach Anspruch 13, wenn er von Anspruch 9 abhängt, **dadurch gekennzeichnet, dass** die untere Hülse (5a) angeordnet ist, um axial mit Bezug auf eine Hülse (33) des Sockels (28) gleiten zu können, um die Montage und die Immobilisierung des nachfüllbaren Fläschchens in verbundener Position auf dem Quellbehälter (27) zu ermöglichen.

## Claims

1. Refillable bottle for dispensing a fluid product, comprising a body (1) in which a container (2) intended for packaging said product is formed, said bottle comprising a device for dispensing said packaged product which is mounted on said body in a sealed way, said bottle being equipped with a valve (4) for filling the container (2) which is arranged to allow a product source (6) to be brought into communication with said container in order to fill said container, said valve comprising a conduit (7) for communication between said source and said container, said conduit having a seat (8) equipped with a flap valve (9) which is moveable relatively to said seat between a sealed closed position and an open position of said conduit when the bottle is in an upside-down position, the valve (4) having a upper sleeve (5b) in which the flap valve (9) is moveably mounted by forming, inside said sleeve a downstream portion of the conduit (7) which discharges into the container (2) by means of a passage (22) said bottle being **characterised in that** said upper sleeve has a geometry which is cylindrical in revolution and in which a notch (23) is formed which is arranged so that the passage (22) is asymmetrical.

2. Refillable bottle according to claim 1, **characterised in that** the flap valve (9) is arranged so as to be moveable between closed and open positions thereof under the effect of gravity which is caused by positioning the bottle in an upright position and in an upside-down position respectively.

3. Refillable bottle according to any one of claims 1 or 2, **characterised in that** the notch (23) is formed by a circular spiral ramp (24) which extends between the upper (23a) and lower (23b) edges of the sleeve (5b), one side (25) axially connecting said edges.

4. Refillable bottle according to claim 3, **characterised in that** the spiral ramp (24) extends at an angle over a path of between 350° and 370° and which is different from 360° so that the side (25) is axially inclined.

5. Refillable bottle according to any one of claims 1 to 4, **characterised in that** the upper sleeve (5b) is mounted on top of the seat (8), the passage (22) being formed at the interface between the periphery of the flap valve (9) and the inner wall of the sleeve (5b).

6. Refillable bottle according to any one of claims 1 to 5, **characterised in that** the upper sleeve (5b) is equipped with protrusions (26) for guiding the movement of the flap valve (9) within said sleeve.

7. Refillable bottle according to any one of claims 1 to 6, **characterised in that** the flap valve (9) comprises a peripheral cage (13) under which an annular bearing surface (10) is formed which, in closed position, comes into sealed abutment with a complementary bearing surface (11) of the seat (8), said bearing surface, in the open position, being arranged at a distance from said complementary bearing surface.

8. Refillable bottle according to claim 7, **characterised in that** the interface between the annular bearing surface (10) and the complementary bearing surface (11) is equipped with a seal (14).

9. Refillable bottle according to any one of claims 1 to 8, **characterised in that** the valve (4) has a lower sleeve (5a) in which an upstream part of the conduit (7) is formed, said sleeve being arranged such that it can be connected in a sealed way to the source (6) in order to carry out the filling by supplying said upstream part of the conduit with product from the source (6).

10. Refillable bottle according to any one of claims 2 to 9, **characterised in that** the flap valve (9) is equipped with a ballast (12) whose weight is sufficient to move said flap valve between the open and closed positions thereof.

11. Refillable bottle according to any one of claims 1 to 10, **characterised in that** the flap valve (9) comprises a lower rod (16) which is mounted to slide in a tube (17) of the conduit (7) by defining the travel limit of the flap valve (9) in open position.

12. Bottle according to any one of the previous claims, **characterised in that** the flap valve (9) is equipped with a device (35) for elastically stressing the seal in closed position, said device being arranged such that it can be uncoupled from the flap valve (9) in order to release the subsequent movement of said flap valve between the closed and open positions thereof.

13. Assembly comprising a refillable bottle according to any one of the claims 1 to 12 and a product source (6) intended to fill said refillable bottle, said source comprising a product container (27) which is equipped with a mount (28) which is arranged to allow the filling valve (4) to be connected to the source container (27) in a sealed way by bringing the conduit (7) into communication with said container.

14. Assembly according to claim 13 when it depends on claim 9, **characterised in that** the lower sleeve (5a) is arranged to be able to slide axially relative to a sleeve (33) of the mount (28) in order to allow the refillable bottle to be mounted and fixed in the position in which it is connected to the source container (27).
